# EUROPÄISCHE PATENTANMELDUNG

(11) **EP 0 369 127 A2**
(43) Veröffentlichungstag der Anmeldung: **23.05.1990**
(21) Anmeldenummer: 89116379.2
(22) Anmeldetag: 05.09.1989
(51) Int. Cl.: B06B 1/06, G10K 11/02

(54) **Verbund-Ultraschall-Sonarwandler**

(30) Priorität: 29.09.1988 DE 3833144
(71) Anmelder: SIEMENS AKTIENGESELLSCHAFT, D-80333 München (DE)
(72) Erfinder: Stein, Dieter, Dipl.-Phys., D-8150 Holzkirchen (DE)

(57) **Zusammenfassung**

Ein Verbund-Ultraschall-Sonar, der als /2-Dickenschwinger arbeitet, mit einem piezoelektrischen Schwingerkörper, bei dem vorgesehen ist, daß auf die einer Montagefläche zugewandte Oberfläche des Schwingerkörpers (K) der Dicke D_{K} eine Anpassungsschicht (A) der Dicke D_{A} aus einem Material aufgebracht ist, das im Verhältnis zu dem piezokeramischen Material des Schwingkörpers (K) ein niedriges Produkt von Dichte und Elastizität-Modul E hat, und daß die Dicke D_{A} der Anpassungsschicht (A) derart an die Dicke D_{K} des Schwingkörpers (K) angepaßt ist, daß eine nahezu vollständige Reflexion des Ultraschall-Anteils, der in Richtung der Montageoberfläche ausgesendet wird, an der Montageoberfläche erfolgt.

## Beschreibung

Die vorliegende Erfindung betrifft einen Verbund-Ultraschall-Sonar

Eine Oberflächenmontage eines Ultraschall (US)-Sonars führt wegen der notwendigen Befestigung des Sonars zur Schwingungsdämpfung und zur Schalleinkopplung in die Befestigung damit zu reduzierten Schallamplituden. Außerdem bereitet die elektrische Kontaktierung Schwierigkeiten.

Bisher bekannt gewordene Ultraschall-Sonare werden als einzelne Bauelemente mit einer abgestimmten Halterung im Schwingungsknoten des Resonators gebaut.

Der Erfindung liegt die Aufgabe zugrunde, einen neuartigen Ultraschall-Sonar zu schaffen, der bei einfachem und damit kostengünstigem Aufbau eine wesentliche Reduzierung der erzeugten US-Schwingungen vermeidet und eine einfache und zuverlässige elektrische Kontaktierung der verwendeten piezoelektrischen Keramikscheibe erlaubt.

Zur Lösung dieser Aufgabe wird ein Verbund-US-Sonar der eingangs genannten Art und gemäß dem Oberbegriff des Patentanspruchs 1 vorgeschlagen, der durch die in dem kennzeichnenden Teil des Patentanspruchs 1 angegebenen Merkmale charakterisiert ist.

Vorteilhafte Weiterbildungen der Erfindung sind durch die in den Unteransprüchen angegebenen Merkmale gekennzeichnet.

Im folgenden wird die Erfindung anhand mehrerer Figuren im einzelnen erläutert.
Fig. 1 zeigt eine schematische Schnittansicht eines erfindungsgemäßen US-Sonars (Fig. 1a), ein schematisches Diagramm des Kräfteverlaufs an den Querschnittsflächen (Fig. 1b) und ein schematisches Diagramm der Auslenkung des als Dickenresonator arbeitenden US-Sonars (Fig. 1c).
Fig. 2 zeigt eine schematische Schnittansicht des US-Sonars, aus der die Anordnung einer elektrischen Kontaktierung hervorgeht.
Fig. 3 zeigt schematische Schnittansichten verschiedener praktischer Ausführungsformen des erfindungsgemäßen US-Sonars.

Eine geeignete Anpassungsschicht aus einem Material mit einem in Verhältnis zur Keramik niedrigen Produkt der Dichte ρ und des Elastizität-Moduls E, wie z. B. Polyethylen auf der piezoelektrischen Keramik vervollständigt den Schallwandler zu einem Dickenresonator mit einer Wellenlänge von (2n + 1) λ/4, wobei n≧1 und ganzzahlig ist. Hierdurch befindet sich ein Schwingungsknoten in der Oberfläche, die auf der Platine bzw. dem Substrat mit der elektronischen Ansteuer- und Auswerteschaltung, befestigt wird. (Fig. 1). Die Anpassungsschicht muß in ihrer Dicke D_{A} so an die Keramik angepaßt sein, daß eine nahezu vollständige Reflexion des Ultraschall-Anteils, der in Richtung der Montageoberfläche ausgesendet wird, an der Montageoberfläche erfolgt.

Diese Bauform bewirkt,
1. daß der Verbund-Ultraschall-Sonar planar in einem Schwingungsknoten gehalten werden kann, ohne daß der Wandler-Wirkungsgrad durch die Schalleinkopplung in die Halterung wesentlich gesenkt wird,
2. daß die Schallamplitude im Vergleich zu einem frei hängenden λ/2-Sonar nicht reduziert wird,
3. daß die Fertigungsschritte kompatibel zum Stand der Technik in der Dickschichtfertigung sind,
4. daß der Verbund-Ultraschall-Sonar als Surface-Mount (SMD) Hybrid-Element hergestellt werden kann,
5. daß sie für Gas- und Flüssigkeits-Schallwandler hoher Frequenz > 1mHz gleichermaßen geeignet ist und
6. daß aufgrund der an der Grenzfläche erfolgenden Totalreflexion des Schalls der Wirkungsgrad des Wandler etwa um den Faktor 2 gesteigert wird.

Die Anpassungsschicht auf der Keramik erlaubt zudem die Lösung des Problems der elektrischen Kontaktierung der piezoelektrischen Keramik (Fig. 2).

Durchkontaktierungen durch die Anpassungsschicht und Metallisierungsschichten auf dieser erlauben eine einfache elektrische Kontaktierung bei der Oberflächenmontage.

Die Anpassungsschicht kann z. B. durch Siebdrucktechnik aus siebdruckfähigem Kunststoff oder Techniken des Kunststoffvergusses oder Techniken der Folienverarbeitung hergestellt werden. Der Kunststoff kann z. B. Polyethylen, Epoxidharz, Polyimid oder Kapton sein. Die Montageoberfläche kann vorteilhafterweise die Oberfläche eines in Dickschicht- oder Dünnfilmtechnik hergestellten Substrats sein.

Für den Fall, daß das Substrat ein Halbleiter-Substrat ist, kann dieses in der sog. SMD-Technik bestückt werden.

Der Schwingerkörper kann eine im wesentlichen runde oder rechteckige Umfangslinie aufweisen.

## Patentansprüche

1. Verbund-Ultraschall-Sonar, der als λ/2-Dickenschwinger arbeitet, mit einem piezoelektrischen Schwingerkörper,
**dadurch gekennzeichnet,** daß auf die einer Montagefläche zugewandten Oberfläche des Schwingerkörpers (K) der Dicke D_{K} eine Anpassungsschicht (A) der Dicke D_{A} aus einem Material aufgebracht ist, das im Verhältnis zu dem piezokeramischen Material des Schwingerkörpers (K) ein niedriges Produkt von Dichte ρ und Elastizitäts-Modul E hat, und daß die Dicke D_{A} der Anpassungsschicht (A) derart an die Dicke D_{K} des Schwingerkörpers (K) angepaßt ist, daß eine nahezu vollständige Reflexion des Ultraschall-Anteils, der in Richtung der Montagefläche ausgesendet wird, an der Montageoberfläche erfolgt.

2. Verbund-Ultraschall-Sonar nach Anspruch 1,
**dadurch gekennzeichnet,** daß der Verbundkörper aus piezoelektrischem Material und Anpassungsschicht-Material einen Dickenresonator mit einer Wellenlänge von (2n+1) λ/4 bildet, wobei n≧1 und ganzzahlig ist und wobei sich im Schwingungszustand des Sonars ein Schwingungsknoten in der Oberfläche ergibt, die auf der Montagefläche liegt.

3. Verbund-Ultraschall-Sonar nach Anspruch 1 oder 2,
**dadurch gekennzeichnet,** daß das Material der Anpassungsschicht (A) ein Kunststoff mit einer im Verhältnis zum Trägerkörper und dem piezokeramischen Material niedrigen akustischen Impedanz, vorzugsweise Polyethylen, Epoxidharz, Polyimid oder Kapton ist.

4. Verbund-Ultraschall-Sonar nach Anspruch 1 oder 2,
**dadurch gekennzeichnet,** daß die Montagefläche die Oberfläche einer Platine ist.

5. Verbund-Ultraschall-Sonar nach Anspruch 1 oder 2,
**dadurch gekennzeichnet,** daß die Montage fläche die Oberfläche eines in Dickschicht- oder Dünnfilmtechnik hergestellten Substrats ist.

6. Verbund-Ultraschall-Sonar nach Anspruch 1 oder 2,
**dadurch gekennzeichnet,** daß die Montagefläche die Oberfläche eines Halbleitersubstrats (S) ist.

7. Verbund-Ultraschall-Sonar nach Anspruch 6,
**dadurch gekennzeichnet,** daß auf dem Halbleitersubstrat (S) elektronische Ansteuer- und Auswerteschaltungen für den Sonar ausgebildet sind.

8. Verbund-Ultraschall-Sonar nach Anspruch 6 oder 7,
**dadurch gekennzeichnet,**daß das Substrat in der sog. SMD-Technik bestückt wird.

9. Verbund-Ultraschall-Sonar nach einen der Ansprüche 1 bis 3,
**dadurch gekennzeichnet,** daß die Anpassungsschicht (A) Durchkontaktierungen zur Verbindung von als Kontaktflächen dienenden Metallisierungen betreffender Flächen des Schwingungskörpers (K) mit entsprechenden Metallisierungen auf der Montageoberfläche enthält.

10. Verbund-Ultraschall-Sonar nach Anspruch 9,
**dadurch gekennzeichnet,** daß die Montage des Verbund-Ultraschall-Sonars auf der Montageoberfläche mittels einer bekannten Löttechnik durchgeführt wird.

11. Verbund-Ultraschall-Sonar nach einem der Ansprüche 1 bis 3,
**dadurch gekennzeichnet,** daß die Anpassungsschicht in Siebdrucktechnik aus einem siebdruckfähigen Kunststoff hergestellt ist.

12. Verbund-Ultraschall-Sonar nach Anspruch 1,
**dadurch gekennzeichnet,** daß der piezoelektrische Schwingerkörper eine im wesentlichen runde Umfangslinie aufweist.

13. Verbund-Ultraschall-Sonar nach Anspruch 1,
**dadurch gekennzeichnet,** daß der piezoelektrische Schwingerkörper eine im wesentlichen rechteckige Umfangslinie aufweist.

14. Verbund-Ultraschall-Sonar nach einem der vorhergehenden Ansprüche,
**dadurch gekennzeichnet,** daß mittels der für die Anpassungsschicht zwischen Keramik und Substrat benutzten Herstellungstechniken auch eine Anpassungsschicht zwischen der Keramik und einem schallempfangenden Medium hergestellt wird (Fig. 3).
